# FASCICULE DE BREVET EUROPEEN

(11) **EP 3 839 658 B1**
(45) Date de publication et mention de la délivrance du brevet: **28.01.2026**
(21) Numéro de dépôt: 19218749.0
(22) Date de dépôt: 20.12.2019
(51) Int. Cl.: G04B 19/02, G04B 19/24

(54) **MECANISME DE CHANGEMENT D'AFFICHAGE**
ANZEIGEÄNDERUNGSMECHANISMUS
DISPLAY CHANGING MECHANISM

(43) Date de publication de la demande: 23.06.2021
(73) Titulaire: Blancpain SA, 1348 Le Brassus (CH)
(72) Inventeur: DENDEN, Mehdi, 39220 Les Rousses (FR)
(74) Mandataire: ICB SA

(56) Documents cités:
- EP-A1- 1 491 972
- EP-A1- 1 491 972
- EP-A1- 2 362 277
- EP-A1- 2 362 277
- CH-A1- 703 837
- CH-A1- 703 837
- CH-A2- 709 717
- CH-A2- 709 717

## Description

### Domaine technique

Le domaine de la présente invention concerne celui de l'horlogerie, et plus précisément celui des mécanismes d'affichage permettant d'afficher deux informations différentes sur un même cadran et/ou avec le même indicateur et de préférence avec la même aiguille.

### Arrière-plan technologique

Les montres mécaniques, et en particulier les montres à complications, sont construites de manière à pouvoir afficher plusieurs indications comme le quantième, le mois, la semaine, la réserve de marche, le décalage horaire, etc surchargeant ainsi le cadran au risque de perdre en lisibilité.

En effet, il est souvent compliqué de lire une indication tant le cadran est surchargé, sans parler de la surface visuelle prise par les aiguilles et par l'épaisseur d'aiguillage, ce qui conduit à une montre plus épaisse. Par ailleurs, l'ajout d'une aiguille supplémentaire implique des éléments supplémentaires et amène vers une construction « pyramidale », comme cela est appelé dans le métier.

Le document EP2 362 277 décrit un mécanisme de fuseau horaire, agencé

pour l'affichage, à la demande, de l'heure dans un fuseau horaire particulier, sur l'aiguillage principal d'une pièce d'horlogerie comportant un mouvement avec un rouage de finissage.

### Résumé de l'invention

La présente invention se propose de résoudre totalement ou partiellement ces inconvénients, et en particulier, d'afficher plusieurs informations sur une seule aiguille et le choix de l'affichage se fait à la demande de l'utilisateur par le biais d'un poussoir, par exemple, par l'intermédiaire d'un mécanisme d'affichage comprenant les caractéristiques de la revendication 1.

Grâce à cette disposition, il est possible d'afficher et en particulier d'indiquer deux informations via un seul mobile d'affichage. En effet, grâce à la présente invention, il est possible d'agencer plusieurs indications tout en gardant un design de cadran épuré, un mécanisme simplifié car moins d'éléments sont impliqués et une montre plus fine. Un avantage lié à cette disposition est que deux informations n'ont pas besoin d'avoir la même base de temps, et donc peuvent être sautantes ou trainantes.

Selon un mode de réalisation, ledit au moins un premier compteur est une première came d'affichage ou un premier cœur d'affichage.

Selon un mode de réalisation, ledit au moins un deuxième compteur est une deuxième came d'affichage ou un deuxième cœur d'affichage.

Selon un mode de réalisation, ledit au moins un organe d'embrayage est configuré pour s'appuyer sur ledit au moins un premier compteur et/ou ledit au moins un deuxième compteur de sorte à déplacer ledit au moins un mobile d'affichage.

Selon un mode de réalisation, ledit au moins un organe de commande est une roue de commande.

Selon un mode de réalisation, ledit au moins un mobile d'affichage est une roue d'affichage.

Selon un mode de réalisation, ledit au moins un organe d'embrayage est relié par au moins une liaison mécanique audit au moins un mobile d'affichage et audit au moins un organe de commande.

Grâce à cette disposition, le déplacement entre ladite au moins une première position et ladite au moins une deuxième position dudit au moins un organe d'embrayage est dépendant dudit au moins un organe de commande et dudit au moins un mobile d'affichage.

Selon un mode de réalisation, ladite au moins une liaison mécanique comprend une liaison pivot, notamment ledit au moins un mobile d'affichage et/ou ledit au moins un organe de commande est monté ou sont montés sur ledit au moins un organe d'embrayage, et de préférence ledit au moins un organe d'embrayage est monté pivotant sur ledit au moins un mobile d'affichage et/ou sur ledit au moins un organe de commande.

Selon un mode de réalisation, ladite liaison pivot est un plot ou une goupille.

Grâce à l'une de ces dispositions, le déplacement entre ladite au moins une première position et ladite au moins une deuxième position dudit au moins un organe d'embrayage est réalisé par pivotement.

Selon un mode de réalisation, ledit au moins un mobile d'affichage et/ou ledit au moins un organe de commande comprend une rainure configurée pour permettre le glissement de ladite liaison pivot dudit au moins un organe d'embrayage, et de préférence de ladite goupille, et/ou ledit au moins un organe d'embrayage comprend une rainure configurée pour permettre le glissement de ladite liaison pivot, et de préférence de ladite goupille, dudit au moins un mobile d'affichage et/ou dudit au moins un organe de commande.

Grâce à cette disposition, le déplacement entre ladite au moins une première position et ladite au moins une deuxième position est réalisé par pivotement et glissement dudit au moins un organe d'embrayage.

Selon un mode de réalisation, ledit au moins un organe d'embrayage comprend au moins un bras d'actionnement ; ledit au moins un organe de commande est configuré pour déplacer ledit au moins un organe d'embrayage par l'intermédiaire dudit au moins un bras d'actionnement.

Grâce à cette disposition, ledit au moins un bras d'actionnement permet le déplacement dudit au moins un organe d'embrayage lorsque ledit au moins un bras d'actionnement est actionné par ledit au moins un organe de commande.

Selon un mode de réalisation, le déplacement dudit au moins un organe de commande entraîne le déplacement dudit au moins un organe d'embrayage par l'intermédiaire dudit au moins un bras d'actionnement.

Grâce à cette disposition, ledit au moins un organe de commande commande le déplacement dudit au moins un organe d'embrayage par ledit au moins un organe de commande.

Selon un mode de réalisation, ledit au moins un bras d'actionnement comprend ladite liaison mécanique et/ou ladite rainure.

Grâce à cette disposition, ledit au moins un organe de commande commande le déplacement dudit au moins un bras d'actionnement et par conséquent le déplacement dudit au moins un organe d'embrayage.

Selon un mode de réalisation, ledit au moins un mobile d'affichage est configuré pour se déplacer avec une première vitesse, ledit au moins un organe de commande est configuré pour se déplacer avec une deuxième vitesse et ledit au moins un organe d'embrayage est configuré pour se déplacer entre ladite au moins une première position et ladite au moins une deuxième position lorsque ladite première vitesse dudit au moins un mobile d'affichage est différente de ladite deuxième vitesse dudit au moins un organe de commande.

Selon un mode de réalisation, lorsque ladite première vitesse dudit au moins un mobile d'affichage est supérieur à ladite deuxième vitesse dudit au moins un organe de commande, ledit au moins un organe d'embrayage se déplace de ladite au moins une première position vers ladite au moins une deuxième position.

Selon un mode de réalisation, lorsque ladite première vitesse dudit au moins un mobile d'affichage est inférieur à ladite deuxième vitesse dudit au moins un organe de commande, ledit au moins un organe d'embrayage se déplace de ladite au moins une deuxième position vers ladite au moins une première position.

Grâce à l'une ou l'autre de ces dispositions précédentes, lorsque les vitesses dudit au moins un mobile d'affichage et dudit au moins un organe de commande sont différentes, ledit au moins un organe d'embrayage est déplacé entre ladite au moins une première position et ladite au moins une deuxième position.

Selon un mode de réalisation, ledit au moins un premier compteur comporte au moins une première butée configurée pour limiter la mobilité dudit au moins un organe d'embrayage lorsque ledit au moins un organe d'embrayage entraîne ledit au moins un mobile d'affichage vers ladite au moins une première position de sorte à afficher ladite première information et de préférence pour arrêter ledit au moins un organe d'embrayage de sorte que ledit au moins un mobile d'affichage affiche ladite première information.

Selon un mode de réalisation, ledit au moins un deuxième compteur comporte au moins une deuxième butée configurée pour limiter la mobilité dudit au moins un organe d'embrayage lorsque ledit au moins un organe d'embrayage entraîne ledit au moins un mobile d'affichage vers ladite au moins une deuxième position de sorte à afficher ladite deuxième information et de préférence pour arrêter ledit au moins un organe d'embrayage de sorte que ledit au moins un mobile d'affichage affiche ladite deuxième information.

Grâce à cette disposition, ledit au moins un mobile d'affichage peut indiquer ladite première information lorsque ledit au moins un organe d'embrayage est en butée contre ladite au moins une première butée dudit au moins un premier compteur ou ladite deuxième information lorsque ledit au moins un organe d'embrayage est en butée contre ladite au moins une deuxième butée dudit au moins un deuxième compteur.

Selon un mode de réalisation, ledit au moins un premier compteur comporte au moins une première surface d'appui configurée pour amener ledit au moins un organe d'embrayage au contact de ladite au moins une première butée lorsque ledit au moins un organe d'embrayage est mobile de ladite deuxième position vers ladite première position.

Selon un mode de réalisation, ledit au moins un deuxième compteur comporte au moins une deuxième surface d'appui configurée pour amener ledit au moins un organe d'embrayage au contact de ladite au moins une deuxième butée lorsque ledit au moins un organe d'embrayage est mobile de ladite première position vers ladite deuxième position.

Selon un mode de réalisation, ledit au moins un organe d'embrayage déplace ledit au moins un mobile d'affichage vers ladite au moins une première position lorsque ledit au moins un organe d'embrayage se déplace en appui sur ladite au moins une première surface d'appui.

Selon un mode de réalisation, ledit au moins un organe d'embrayage déplace ledit au moins un mobile d'affichage vers ladite au moins une deuxième position lorsque ledit au moins un organe d'embrayage se déplace en appui sur ladite au moins une deuxième surface d'appui.

Selon un mode de réalisation, ladite au moins une première surface d'appui présente au moins une première dimension configurée pour permettre audit au moins un organe d'embrayage en tout point de contact d'être amené à ladite au moins une première butée.

Selon un mode de réalisation, ladite au moins une première butée est une encoche et/ou une cavité sur et/ou dans ladite au moins une première surface d'appui.

Selon un mode de réalisation, ladite au moins une deuxième surface d'appui présente au moins une deuxième dimension configurée pour permettre audit au moins un organe d'embrayage en tout point de contact d'être amené à ladite au moins une deuxième butée.

Selon un mode de réalisation, ladite au moins une deuxième butée est une encoche et/ou une cavité sur et/ou dans ladite au moins une deuxième surface d'appui.

Selon un mode de réalisation, ladite au moins une deuxième surface d'appui est à l'extérieur ou l'intérieur dudit au moins un deuxième compteur.

Selon un mode de réalisation, ladite au moins une première surface d'appui est à l'intérieur ou à l'extérieur dudit au moins un premier compteur.

Selon un mode de réalisation, ladite au moins une deuxième surface d'appui présente une forme de cœur à l'intérieur dudit au moins un deuxième compteur.

Selon un mode de réalisation, ledit au moins un premier compteur présente une première forme de came.

Selon un mode de réalisation, ledit au moins un deuxième compteur présente une deuxième forme de came.

Grâce à l'une ou l'autre de ces dispositions précédentes, ledit au moins un organe d'embrayage peut entraîner ledit au moins un premier compteur ou ledit au moins un deuxième compteur lorsqu'il est en butée contre ladite au moins une deuxième butée et/ou ladite au moins une deuxième butée respectivement.

Selon un mode de réalisation, ledit au moins un premier compteur et/ou ledit au moins un deuxième compteur comprend ou comprennent une denture intérieure et/ou denture extérieure configurée pour être engrenée et/ou engrener et de préférence pour que ledit au moins un premier compteur et/ou ledit au moins un deuxième compteur fonctionne ou fonctionnent dans un engrenage.

Grâce à cette disposition, ledit au moins un premier compteur et/ou ledit au moins un deuxième compteur peut ou peuvent être engrené(s) ou peut ou peuvent engrené(s) de sorte à indiquer une première information et/ou une deuxième information respectivement.

Selon l'invention ledit au moins un organe d'embrayage comprend un galet ou un patin pour être en appui ou appuyer, rouler et/ou glisser sur ladite au moins une première surface d'appui ou ladite au moins une deuxième surface d'appui.

Grâce à cette disposition, ledit au moins un organe d'embrayage peut entraîner ledit au moins un mobile d'affichage en s'appuyant roulant et/ou glissant sur ledit au moins un premier compteur ou sur ledit au moins un deuxième compteur.

Selon un mode de réalisation, ledit au moins un organe d'embrayage comprend un bras d'appui configuré pour être en appui ou appuyer sur ladite au moins une première surface d'appui et/ou sur ladite au moins une deuxième surface d'appui.

Grâce à cette disposition, ledit au moins un organe d'embrayage peut entraîner ledit au moins un mobile d'affichage en s'appuyant et de préférence en engrenant, roulant et/ou glissant sur ledit au moins un premier compteur ou sur ledit au moins un deuxième compteur.

Selon un mode de réalisation, ledit au moins un bras d'appui est flexible et/ou élastiquement déformable.

Grâce à cette disposition, ledit au moins un bras d'appui peut exercer et/ou transmettre une force sur ladite au moins une première surface d'appui et/ou sur ladite au moins une deuxième surface d'appui, et de permettre de rattraper les jeux de dentures et de pivotements des éléments afin d'éviter le chevrotement de l'aiguille d'affichage.

Selon un mode de réalisation, ledit bras d'appui comprend ledit galet et/ou ledit patin.

Selon un mode de réalisation, ledit bras d'appui comprend une dimension configurée pour permettre audit pignon, audit galet et/ou audit patin de parcourir ladite au moins une première surface d'appui et/ou ladite au moins une deuxième surface d'appui jusqu'à ladite au moins une première butée et/ou ladite au moins une deuxième butée.

Grâce à l'une ou l'autre de ces dispositions précédentes, ledit au moins un organe d'embrayage peut atteindre ladite au moins une première butée et/ou ladite au moins une deuxième butée en tout point de contact avec ledit au moins un premier compteur et/ou ledit au moins un deuxième compteur.

Selon un mode de réalisation, ladite dimension dudit bras d'appui, ladite rainure dudit au moins un organe de commande et/ou dudit au moins un organe d'embrayage, ladite au moins une première dimension et/ou ladite au moins une deuxième dimension sont liées par leur forme et de préférence par une fonction mathématique de sorte qu'en tout de point contact ledit au moins un organe d'embrayage soit amené à ladite au moins une première butée et/ou à ladite au moins une deuxième butée.

Grâce à cette disposition, ledit au moins un organe d'embrayage peut atteindre ladite au moins une première butée et/ou ladite au moins une deuxième butée en tout point de contact avec ledit au moins un premier compteur et/ou ledit au moins un deuxième compteur.

Selon un mode de réalisation, ledit au moins un premier compteur et ledit au moins un deuxième compteur sont coplanaires.

Grâce à cette disposition, un gain de place est réalisé.

Selon un mode de réalisation, ledit au moins un premier compteur, ledit au moins un deuxième compteur, ledit au moins un organe de commande et/ou ledit au moins un mobile d'affichage, sont montés mobiles sur au moins un axe.

Selon un mode de réalisation, ledit au moins un premier compteur, ledit au moins un deuxième compteur, ledit au moins un organe de commande et/ou ledit au moins un mobile d'affichage, sont montés mobiles autour dudit au moins un axe.

Grâce à l'une ou l'autre de ces dispositions précédentes, ledit mécanisme d'affichage est adapté pour un mouvement rotatif et/ou répétitif.

Selon un mode de réalisation, ledit mécanisme d'affichage comprend un différentiel configuré pour être entraîné par et/ou entraîner ledit au moins un mobile d'affichage et/ou ledit au moins un organe de commande de sorte à répartir l'effort cinétique entre ledit au moins un mobile d'affichage et ledit au moins un organe de commande et de préférence entre ladite première vitesse dudit au moins un mobile d'affichage et ladite deuxième vitesse dudit au moins un organe de commande.

Grâce à cette disposition, le différentiel permet de ne pas déplacer ledit au moins un mobile d'affichage d'une part lorsque ledit au moins un organe d'embrayage se déplace entre ladite au moins une première position et ladite au moins une deuxième position grâce à la force exercée par ledit au moins un organe de commande sur ledit au moins un organe d'embrayage, et d'autre part l'énergie de ladite force exercée par ledit au moins un organe de commande sur ledit au moins un organe d'embrayage est augmentée de sorte à permettre audit au moins un organe d'embrayage d'atteindre ladite au moins une première butée ou ladite au moins une deuxième butée.

Les modes de réalisation et les variantes mentionnés ci-avant peuvent être pris isolément ou selon toute combinaison techniquement possible.

La présente invention sera bien comprise et ses avantages ressortiront aussi à la lumière de la description qui va suivre, donnée uniquement à titre d'exemple non limitatif et faite en référence aux figures annexées, dans lesquelles des signes de références identiques correspondent à des éléments structurellement et/ou fonctionnellement identiques ou similaires.

### Brève description des figures

L'invention sera décrite ci-après de manière plus détaillée à l'aide des dessins annexés, donnés à titre d'exemples nullement limitatifs, dans lesquels :
- Les figures 1 & 2 présentent, selon un mode de réalisation, au moins un premier compteur **110** et au moins un deuxième compteur **120** respectivement ;
- La figure 3 illustre au moins un organe de commande **140** selon un mode de réalisation ;
- La figure 4 expose au moins un organe d'embrayage **130** et au moins un mobile d'affichage **150** selon un mode de réalisation ;
- La figure 5 montre un exemple de différentiel **170,** selon un mode de réalisation ;
- Les figures 6 & 7 représentent un exemple de mécanisme d'affichage **100** vue de dessus et vue de dessous ; et,
- La figure 8 illustre un mode de réalisation dudit mécanisme d'affichage mis en œuvre.

### Description détaillée de l'invention

La présente invention propose d'afficher et en particulier d'indiquer deux informations via un seul mobile d'affichage **150,** illustré sur la figure 4, de sorte à pouvoir agencer plusieurs indications tout en gardant un design de cadran épuré.

Pour ce faire, l'invention se présente sous la forme d'un mécanisme d'affichage **100** comprenant au moins un premier compteur **110,** représenté sur la figure 1, configuré pour être mobile et indiquer une première information et au moins un deuxième compteur **120,** représenté sur la figure 2, aussi configuré pour être mobile et aussi pour indiquer une deuxième information.

Typiquement, comme cela est représenté sur la figure 1, ledit au moins un premier compteur **110** peut se présenter sous la forme d'une première came d'affichage **110** ou un premier cœur d'affichage **110,** tout comme ledit au moins un deuxième compteur **120,** qui peut également être une deuxième came d'affichage **120** ou un deuxième cœur d'affichage **120,** voir par exemple figure 2.

Ledit mécanisme d'affichage **100** de la présente invention comprend également au moins un mobile d'affichage **150,** typiquement une roue d'affichage **150,** configuré pour afficher ladite première information dudit au moins un premier compteur **110** ou pour afficher ladite deuxième information dudit au moins un deuxième compteur 120 et permettant à un indicateur d'indiquer soit ladite première information, soit ladite deuxième information.

Ce changement d'indication est permis par au moins un organe d'embrayage **130** qui permet le déplacement dudit au moins un mobile d'affichage **150** entre au moins une première position **131** de sorte à afficher ladite première information et au moins une deuxième position **132** de sorte à afficher ladite deuxième information.

Ledit au moins un organe d'embrayage **130** est commandé par au moins un organe de commande **140,** qui peut se présenter sous la forme d'une roue de commande **140,** pour être déplacé entre ladite au moins une première position **131** et ladite au moins une deuxième position **132.** En effet, ledit au moins un organe d'embrayage **130** est configuré pour pouvoir s'appuyer sur ledit au moins un premier compteur **110** ou ledit au moins un deuxième compteur **120** de sorte à déplacer ledit au moins un mobile d'affichage **150** jusqu'à afficher soit ladite première information, soit ladite deuxième information.

En effet, selon le mode de réalisation illustré à la figure 1, ledit au moins un premier compteur **110** peut comporter au moins une première surface d'appui **112** configurée pour permettre l'appui dudit au moins un organe d'embrayage **130,** ou plus particulièrement pour permettre la mobilité dudit au moins un organe d'embrayage **130.** Ledit au moins un organe d'embrayage **130** peut ainsi déplacer ledit au moins un mobile d'affichage **150** vers ladite au moins une première position **131** lorsque ledit au moins un organe d'embrayage **130** se déplace en appuie sur ladite au moins une première surface d'appui **112.**

Cette mobilité dudit au moins un organe d'embrayage **130** peut être limitée par la présence d'au moins une première butée **111,** pouvant prendre la forme d'une encoche et/ou d'une cavité sur et/ou dans ladite au moins une première surface d'appui **112,** présente sur ledit au moins un premier compteur **110** de sorte que lorsque ledit au moins un organe d'embrayage **130** entraîne ledit au moins un mobile d'affichage **150** vers ladite au moins une première position **131** pour afficher ladite première information, ladite au moins une première butée **111** arrête ledit au moins un organe d'embrayage **130** de manière à ce que ledit au moins un mobile d'affichage **150** affiche ladite première information.

La configuration dudit au moins un deuxième compteur **120** est à peu près similaire à celle dudit au moins un premier compteur **110,** puisque ledit au moins un deuxième compteur **120** comporte également au moins une deuxième butée **121,** qui selon les modes de réalisations, peut être une encoche et/ou une cavité sur et/ou dans ladite au moins une deuxième surface d'appui **122,** et au moins une deuxième surface d'appui **122** configurée pour amener ledit au moins un organe d'embrayage **130** au contact de ladite au moins une deuxième butée **121.** Tout comme pour ledit au moins un premier compteur **110,** ledit au moins un organe d'embrayage **130** peut aussi déplacer ledit au moins un mobile d'affichage **150** vers ladite au moins une deuxième position **132** lorsque ledit au moins un organe d'embrayage **130** se déplace en appui sur ladite au moins une deuxième surface d'appui **122.**

Selon des modes de réalisations, ladite au moins une première surface d'appui **112** présente plus précisément au moins une première dimension pour permettre audit au moins un organe d'embrayage 130 d'être amené à ladite au moins une première butée **111** en tout point de contact avec ladite au moins une première surface d'appui **112,** tout comme ladite au moins une deuxième surface d'appui **122,** qui peut également présenter au moins une deuxième dimension configurée pour permettre audit au moins un organe d'embrayage **130** en tout point de contact d'être amené à ladite au moins une deuxième butée **121.**

Ces surfaces d'appui, c'est-à-dire ladite au moins une première surface d'appui **112** et ladite au moins une deuxième surface d'appui **122** peuvent être à l'extérieur ou l'intérieur dudit au moins un premier compteur **110** et/ou dudit au moins un deuxième compteur **120** respectivement. Toutefois, il convient de noter que malgré le fait que ladite au moins une première surface d'appui **112** et ladite au moins une deuxième surface d'appui **122** présentent une forme de cœur, que ce soit à l'extérieur ou l'intérieur dudit au moins un premier compteur **110** et/ou dudit au moins un deuxième compteur **120,** lesdites au moins une première surface d'appui **112** et au moins une deuxième surface d'appui **122** peuvent présenter d'autres formes et ce de manière indépendante.

De plus, toujours en relation avec ledit au moins un premier compteur **110** et/ou ledit au moins un deuxième compteur **120,** il peut comprendre ou ils peuvent comprendre, selon les modes de réalisations, une denture intérieure et/ou denture extérieure configurée pour être engrenée et/ou engrener et de préférence pour que ledit au moins un premier compteur **110** et/ou ledit au moins un deuxième compteur **120** fonctionne ou fonctionnent dans un engrenage de sorte à indiquer une première information et/ou une deuxième information respectivement.

Ainsi, la mobilité dudit au moins un organe d'embrayage **130** est limitée par ladite au moins une deuxième butée **121** de sorte que ledit au moins un organe d'embrayage **130** puisse entraîner ledit au moins un mobile d'affichage **150** vers ladite au moins une deuxième position **132** et donc afficher ladite deuxième information et de préférence pour arrêter ledit au moins un organe d'embrayage **130** de sorte que ledit au moins un mobile d'affichage **150** affiche ladite deuxième information.

Dès lors, ledit au moins un mobile d'affichage **150** peut indiquer ladite première information lorsque ledit au moins un organe d'embrayage **130** est en butée contre ladite au moins une première butée **111** dudit au moins un premier compteur **110** ou ladite deuxième information lorsque ledit au moins un organe d'embrayage **130** est en butée contre ladite au moins une deuxième butée **121** dudit au moins un deuxième compteur **120.**

Plus exactement, le déplacement dudit au moins un organe d'embrayage **130** entre ladite au moins une première position **131** et ladite au moins une deuxième position **132** est réalisée lorsque ledit au moins un mobile d'affichage **150** se déplace avec une première vitesse et que ledit au moins un organe de commande **140** se déplace avec une deuxième vitesse différente de ladite première vitesse dudit au moins un mobile d'affichage 150. En effet, lorsque ladite première vitesse dudit au moins un mobile d'affichage **150** est supérieure à ladite deuxième vitesse dudit au moins un organe de commande **140,** ledit au moins un organe d'embrayage **130** se déplace de ladite au moins une première position **131** vers ladite au moins une deuxième position **132,** par exemple et lorsque ladite première vitesse dudit au moins un mobile d'affichage **150** est inférieur à ladite deuxième vitesse dudit au moins un organe de commande **140,** ledit au moins un organe d'embrayage **130** se déplace de ladite au moins une deuxième position **132** vers ladite au moins une première position **131.**

Effectivement, puisque lorsque les vitesses dudit au moins un mobile d'affichage **150** et dudit au moins un organe de commande **140** sont différentes, la liaison mécanique **160,** par l'intermédiaire dudit plot **161** et de ladite goupille **162,** est sollicitée ce qui permet audit au moins un organe d'embrayage **130** de se déplacer ou d'être déplacé entre ladite au moins une première position **131** et ladite au moins une deuxième position **132.**

Par ailleurs, à cet effet, ledit mécanisme d'affichage **100** comprend un différentiel **170** configuré pour être entraîné par et/ou entraîner ledit au moins un mobile d'affichage **150** et/ou ledit au moins un organe de commande **140** de sorte à répartir l'effort cinétique entre ledit au moins un mobile d'affichage **150** et ledit au moins un organe de commande **140** et de préférence entre ladite première vitesse dudit au moins un mobile d'affichage **150** et ladite deuxième vitesse dudit au moins un organe de commande **140** de manière à ce que ledit au moins un mobile d'affichage **150** ne soit pas déplacé, d'une part lorsque ledit au moins un organe d'embrayage **130** se déplace entre ladite au moins une première position **131** et ladite au moins une deuxième position **132** grâce à la force exercée par ledit au moins un organe de commande **140** sur ledit au moins un organe d'embrayage **130,** et d'autre part l'énergie de ladite force exercée par ledit au moins un organe de commande **140** sur ledit au moins un organe d'embrayage **130** est augmentée de sorte à permettre audit au moins un organe d'embrayage **130** d'atteindre ladite au moins une première butée **111** ou ladite au moins une deuxième butée **121.**

Comme cela est exposé sur les figures 6 et 7, ledit au moins un organe d'embrayage **130** est relié par au moins une liaison mécanique **160** audit au moins un mobile d'affichage **150** et audit au moins un organe de commande **140** de sorte que le déplacement entre ladite au moins une première position **131** et ladite au moins une deuxième position **132** dudit au moins un organe d'embrayage **130** soit dépendant dudit au moins un organe de commande **140** et dudit au moins un mobile d'affichage **150.**

Ladite au moins une liaison mécanique **160** peut être une liaison pivot **161,** et plus précisément un plot **161** ou une goupille **162,** notamment ledit au moins un mobile d'affichage **150** et/ou ledit au moins un organe de commande **140** est monté ou sont montés sur ledit au moins un organe d'embrayage **130.** Il est également possible d'envisager que ledit au moins un organe d'embrayage **130** est monté pivotant sur ledit au moins un mobile d'affichage **150** et/ou sur ledit au moins un organe de commande **140,** de sorte que le déplacement entre ladite au moins une première position **131** et ladite au moins une deuxième position **132** dudit au moins un organe d'embrayage **130** est réalisé par pivotement.

En outre, ce pivotement peut faciliter et/ou réaliser un gain de place si ledit au moins un premier compteur **110** et ledit au moins un deuxième compteur **120** peut être ou peuvent être coplanaire(s). Dans le mode de réalisation illustré sur les figures 6 et 7, ledit au moins un premier compteur **110,** ledit au moins un deuxième compteur **120,** ledit au moins un organe de commande **140** et/ou ledit au moins un mobile d'affichage **150,** sont montés mobiles sur au moins un axe voire autour dudit au moins un axe de sorte que ledit mécanisme d'affichage **100** soit adapté pour un mouvement rotatif et/ou répétitif.

Toujours à propos de ce pivotement, ladite au moins une liaison mécanique **160** est une goupille **162** permettant audit au moins un mobile d'affichage **150** et audit au moins un organe d'embrayage **130** de pivoter l'un par rapport à l'autre et en particulier, ledit au moins un organe d'embrayage **130** comprend une goupille **162** et ledit au moins un mobile d'affichage **150** un logement permettant d'accueillir ladite goupille **162,** comme le montre le mode de réalisation de la figure 4, par exemple.

Par ailleurs, selon un mode de réalisation, ledit au moins un mobile d'affichage **150** et/ou ledit au moins un organe de commande **140** peut comprendre une rainure **163** configurée pour permettre le glissement de ladite liaison pivot dudit au moins un organe d'embrayage **130** et/ou ledit au moins un organe d'embrayage **130** comprend une rainure **163** configurée pour permettre le glissement de ladite liaison pivot dudit au moins un mobile d'affichage **150** et/ou dudit au moins un organe de commande **140.**

Dans le mode de réalisation de la figure 3, seul ledit au moins un organe de commande **140** comprend une rainure **163** et ladite au moins une liaison mécanique **160** est réalisée par ledit plot **161** qui peut glisser dans ladite rainure **163** de sorte à réaliser le déplacement entre ladite au moins une première position **131** et ladite au moins une deuxième position **132** par un pivotement et un glissement dudit au moins un organe d'embrayage **130.**

Il convient d'indiquer également, que ledit au moins un bras d'actionnement **136** peut comprendre ladite liaison mécanique **160** et/ou ladite rainure **163,** selon certains modes de réalisations, de sorte que ledit au moins un organe de commande **140** commande le déplacement dudit au moins un bras d'actionnement **136** et par conséquent le déplacement dudit au moins un organe d'embrayage **130.**

Ledit au moins un organe d'embrayage **130,** décrit juste avant, comprend d'une part au moins un bras d'actionnement **136** et d'autre part au moins un bras d'appui **137.** Selon les modes de réalisations, ledit au moins un bras d'actionnement **136** et ledit au moins un bras d'appui **137** peuvent se trouver de part et d'autre dudit plot **161.**

Ledit au moins un bras d'actionnement **136** sert à déplacer ledit au moins un organe d'embrayage **130** via ladite goupille **162** qui peut se trouver à l'extrémité dudit au moins un organe d'embrayage **130** et par conséquent, à l'extrémité dudit au moins un bras d'actionnement **136,** de sorte que lorsque ledit au moins un bras d'actionnement **136** est actionné par ledit au moins un organe de commande **140,** ledit au moins un bras d'actionnement **136** déplace ledit au moins un organe d'embrayage **130** autour de la liaison pivot **160.**

Comme cela peut se comprendre, le déplacement dudit au moins un organe de commande **140** entraîne le déplacement dudit au moins un organe d'embrayage **130** par l'intermédiaire dudit au moins un bras d'actionnement **136.**

Comme mentionné ci-avant, ledit au moins un bras d'appui **137** se trouve de l'autre côté dudit au moins un organe d'embrayage **130** par rapport audit au moins un bras d'actionnement **136.** À une autre extrémité dudit au moins un organe d'embrayage **130,** plus précisément à l'extrémité dudit au moins un bras d'appui **137** se trouve un pignon, un galet **139** et/ou un patin, selon les modes de réalisations, pour être en appui ou appuyer et de préférence pour engrener, rouler et/ou glisser sur ladite au moins une première surface d'appui **112** ou ladite au moins une deuxième surface d'appui **122,** ce qui permet audit au moins un organe d'embrayage **130** d'être mobile lorsqu'il est en contact avec ledit au moins un premier compteur **110** ou ledit au moins un deuxième compteur **120** et donc entraîner ledit au moins un mobile d'affichage **150** en s'appuyant et de préférence en engrenant, roulant et/ou glissant sur ledit au moins un premier compteur **110** ou sur ledit au moins un deuxième compteur **120.**

Par ailleurs, l'une des caractéristiques dudit au moins un bras d'appui **137** est, qu'il est flexible et/ou élastiquement déformable, ce qui permet à ce dernier d'exercer et/ou transmettre une force sur ladite au moins une première surface d'appui **112** et/ou sur ladite au moins une deuxième surface d'appui **122,** et de permettre de rattraper les jeux de dentures et de pivotements des éléments afin d'éviter le chevrotement de l'aiguille d'affichage.

De plus, ledit bras d'appui **137** peut comprendre une dimension configurée pour permettre audit pignon, audit galet **139** et/ou audit patin de parcourir ladite au moins une première surface d'appui **112** et/ou ladite au moins une deuxième surface d'appui **122** jusqu'à ladite au moins une première butée **111** et/ou ladite au moins une deuxième butée **121,** de sorte à pouvoir atteindre ladite au moins une première butée **111** et/ou ladite au moins une deuxième butée **121** en tout point de contact avec ledit au moins un premier compteur **110** et/ou ledit au moins un deuxième compteur **120.** Par ailleurs, selon un mode de réalisation, ladite dimension dudit bras d'appui **137,** ladite rainure **163** dudit au moins un organe de commande **140** et/ou dudit au moins un organe d'embrayage **130,** ladite au moins une première dimension et/ou ladite au moins une deuxième dimension peuvent être liées par leur forme et de préférence par une fonction mathématique de sorte qu'en tout de point contact ledit au moins un organe d'embrayage **130** soit amené à ladite au moins une première butée **111** et/ou à ladite au moins une deuxième butée **121.**

Dans le mode de réalisation des figures 6 et 7, au moins un premier compteur **110,** qui peut prendre la forme d'un premier cœur d'affichage **110** ou une première came d'affichage **110** comme le montre la figure 6 & 7, ou est lié à une première information, par exemple le quantième, et au moins un deuxième compteur **120,** une deuxième came d'affichage **120** ou un deuxième cœur d'affichage **120** comme l'illustre les figure 6 & 7, est lié à une deuxième information, par exemple la seconde. Lesdits au moins un premier compteur **110** et au moins un deuxième compteur **120** sont coaxiaux et à la même hauteur, c'est-à-dire confondus dans un même plan.

Ledit mécanisme d'affichage **100** comprend également au moins un mobile d'affichage **150** comportant au moins un organe d'embrayage **130** sur lequel pivote un galet **139.** Ledit au moins un organe d'embrayage **130** est contraint sur l'un desdits au moins un premier compteur **110** et au moins un deuxième compteur **120** par l'intermédiaire d'au moins un organe de commande **140** qui peut agir sur une goupille **162.** Dans l'une des positions d'affichage, ledit galet **139** est dans une encoche dudit au moins un deuxième compteur **120.** Étant entrainé par le mouvement (non représenté), ledit au moins un deuxième compteur **120** entraine ainsi ledit au moins un mobile d'affichage **150.** Le mouvement affiche donc ladite deuxième information dudit au moins un deuxième compteur 120.

En d'autres termes, dans le mode de réalisation présentée sur les figures 6 & 7, ledit au moins un organe de commande **140** comprend une rainure **163,** ou plus communément appelée « ganse », qui pour ne pas être décalée par rapport audit au moins un organe d'embrayage **130,** ledit au moins un mobile d'affichage **150** entraine à la même vitesse ledit au moins un organe de commande **140** par l'intermédiaire d'une première entrée **171** d'un différentiel **170.** La deuxième entrée **172** dudit différentiel **170** est liée à un râteau **191** qui palpe une came de changement d'affichage **192.** La vitesse de rotation dudit au moins un organe de commande **140** est la somme des vitesses de ladite première entrée **171** et de ladite deuxième entrée **172.**

En effet, par exemple, lorsque l'utilisateur commande le changement d'affichage, une étoile **194.** Lesdites cames **192, 193** susmentionnées sont chassées sur ladite étoile **194,** elles tournent elles aussi. Les premiers degrés de rotation desdites cames **192, 193** permettent de libérer un frein **195** qui agit sur ladite première entrée **171** dudit différentiel **170.** Alors que ledit frein **195** est maintenu, un palpeur dudit râteau **191** va passer sur un cran de ladite came de changement d'affichage **192** actionnant ainsi ladite deuxième entrée **172** dudit différentiel **170.** Cette dernière, c'est-à-dire ladite deuxième entrée **172** dudit différentiel **170** étant maintenue et une sortie **173** dudit différentiel **170** étant libre, la rotation dudit râteau **191** va entrainer ladite sortie **173** dudit différentiel **170** et donc ledit au moins un organe d'embrayage **130.**

Par l'intermédiaire de ladite goupille **162** et de ladite ganse dudit au moins un organe d'embrayage **130,** un bras d'appui **137** compris par ledit au moins un organe d'embrayage **130** va pivoter jusqu'à ce que ledit galet **139** vienne en contact avec ledit au moins un deuxième compteur 120. Ledit galet **139** va alors rouler jusqu'à au moins une deuxième butée **121,** pouvant prendre la forme d'une encoche **121,** dudit au moins un deuxième compteur 120 entrainant ainsi une roue d'affichage. Le système affiche alors ladite deuxième information dudit au moins un deuxième compteur **120.**

L'agencement desdites cames **192,** 193 permet la mise en mouvement des composants dans l'ordre suivant:
- Passage de ladite première information dudit au moins un premier compteur **110** à ladite deuxième information dudit au moins un deuxième compteur **120 :** Mise en place et maintien dudit frein **195** puis activation dudit différentiel **170** ;
- Passage de ladite deuxième information dudit au moins un deuxième compteur **120** à ladite première information dudit au moins un premier compteur **110 :** maintien dudit frein **195** puis activation dudit différentiel **170** et relâchement du dudit frein **195** ;

Dans un autre mode d'utilisation, la came **193** peut être retirée. Dans ce mode ci, le différentiel ainsi que la ganse de l'organe d'embrayage **130** sont agencés de façon à ce que l'action de l'entrée **172** du différentiel fait tourner les sorties 173, **171** en sens opposé. Le mouvement naturel des éléments fait que la goupille **162** glisse sur la ganse de l'organe d'embrayage **130** afin de changer d'affichage. Ce mode d'utilisation permet de ne plus avoir à jouer sur la séquencilisation des cames **192, 193.**

Les affichages étant entrainés par le mouvement et les efforts nécessaires au passage d'un affichage à l'autre devant être vaincus par l'utilisateur, le couple nécessitait par ladite première information dudit au moins un premier compteur **110** est faible puisque seuls les frottements dans les rouages sont à vaincre.

En modifiant la géométrie de la came, il est possible de désactiver le frein à chaque fin de changement d'affichage. En conclusion, le système ne nécessite que très peu de couple pour être alimenté. L'avantage qui en découle est la possibilité d'afficher la seconde sur l'un des deux affichages sans perturber la marche du mouvement, par exemple.

De plus, selon les modes de réalisations, il est possible d'avoir un bras d'appui supplémentaire en vis-à-vis dudit bras d'appui 137 et ce, sur un niveau différent par exemple afin d'ajouter des informations différentes, de sorte à afficher 4 informations différentes avec une même aiguille tout en laissant la possibilité à l'utilisateur de commuter de l'une à l'autre.

Pour ce faire, il convient d'ajouter des cames supplémentaires au même niveau que le bras d'appui supplémentaire et de modifier la ganse dans ledit au moins un organe de commande **140** et en ajoutant une autre agissant sur le second bras et enfin, augmenter le nombre de cames en passant de deux à quatre paliers à ladite came **192**.

## Revendications

1. Mécanisme d'affichage (100) comprenant :
- un premier compteur (110) configuré pour être mobile et indiquer une première information ; le premier compteur (110) comportant une première surface d'appui (112) ;
- un deuxième compteur (120)configuré pour être mobile et indiquer une deuxième information ; le deuxième compteur (120) comportant une deuxième surface d'appui (122) ; ledit premier compteur (110) et ledit deuxième compteur (120) étant coaxiaux et coplanaires ;
- un mobile d'affichage (150) configuré pour afficher ladite première information dudit premier compteur (110) ou pour afficher ladite deuxième information dudit deuxième compteur (120) ;
- un organe d'embrayage (130) comportant un galet (139) ou un patin configuré être en appui sur la première surface d'appui (112) du premier compteur (110) ou sur la deuxième surface d'appui (122) du deuxième compteur (120) ; ledit organe d'embrayage (130) étant configuré pour déplacer ledit mobile d'affichage(150) entre une première position (131) de sorte à afficher ladite première information du premier compteur (110) et une deuxième position (132) de sorte à afficher ladite deuxième information du deuxième compteur (120) ; et,
- un organe de commande (140) configuré pour déplacer ledit organe d'embrayage (130) entre ladite au moins une première position (131) et ladite au moins une deuxième position (132) et pour contraindre l'organe d'embrayage (130) contre le premier compteur 110) ou le deuxième compteur (112) selon la première ou deuxième position (131, 132).

2. Mécanisme d'affichage (100) selon la revendication 1, dans lequel ledit au moins un organe d'embrayage (130) est relié par au moins une liaison mécanique (160) audit au moins un mobile d'affichage (150) et audit au moins un organe de commande (140).

3. Mécanisme d'affichage (100) selon la revendication 2, dans lequel ladite au moins une liaison mécanique (160) comprend une liaison pivot comportant un plot (161), ledit au moins un organe d'embrayage (130) est monté pivotant sur ledit au moins un mobile d'affichage (150) et/ou sur ledit au moins un organe de commande (140).

4. Mécanisme d'affichage (100) selon la revendication 3, dans lequel ledit au moins un mobile d'affichage (150) ou ledit au moins un organe de commande (140) comprend une rainure (163) configurée pour permettre le glissement dudit plot (161) formant ladite liaison pivot dudit au moins un organe d'embrayage (130) ou ledit au moins un organe d'embrayage (130) comprend une rainure (163) configurée pour permettre le glissement dudit plot (161) formant ladite liaison pivot dudit au moins un mobile d'affichage (150) ou dudit au moins un organe de commande (140).

5. Mécanisme d'affichage (100) selon l'une quelconques des revendications précédentes, dans lequel ledit au moins un organe d'embrayage (130) comprend au moins un bras d'actionnement (136) ; ledit au moins un organe de commande (140) est configuré pour déplacer ledit au moins un organe d'embrayage (130) par l'intermédiaire dudit au moins un bras d'actionnement (136).

6. Mécanisme d'affichage (100) selon la revendication 4 et la revendication 5, dans lequel ledit au moins un bras d'actionnement (136) comprend ladite liaison mécanique (160) ou ladite rainure (163).

7. Mécanisme d'affichage (100) selon l'une quelconques des revendications précédentes, dans lequel ledit au moins un mobile d'affichage (150) est configuré pour se déplacer avec une première vitesse, ledit au moins un organe de commande (140) est configuré pour se déplacer avec une deuxième vitesse et ledit au moins un organe d'embrayage (130) est configuré pour se déplacer entre ladite au moins une première position (131) et ladite au moins une deuxième position (132) lorsque ladite première vitesse dudit au moins un mobile d'affichage (150) est différente de ladite deuxième vitesse dudit au moins un organe de commande (140).

8. Mécanisme d'affichage (100) selon l'une quelconques des revendications précédentes, dans lequel :
- ledit au moins un premier compteur (110) comporte au moins une première butée (111) configurée pour limiter la mobilité dudit au moins un organe d'embrayage (130) lorsque ledit au moins un organe d'embrayage (130) entraîne ledit au moins un mobile d'affichage (150) vers ladite au moins une première position (131) de sorte à afficher ladite première information et de préférence pour arrêter ledit au moins un organe d'embrayage (130) de sorte que ledit au moins un mobile d'affichage (150) affiche ladite première information ;et/ou,
- ledit au moins un deuxième compteur (120) comporte au moins une deuxième butée (121) configurée pour limiter la mobilité dudit au moins un organe d'embrayage (130) lorsque ledit au moins un organe d'embrayage (130) entraîne ledit au moins un mobile d'affichage (150) vers ladite au moins une deuxième position (132) de sorte à afficher ladite deuxième information et de préférence pour arrêter ledit au moins un organe d'embrayage (130) de sorte que ledit au moins un mobile d'affichage (150) affiche ladite deuxième information.

9. Mécanisme d'affichage (100) selon la revendication 8, dans lequel :
- ledit au moins un premier compteur (110) comporte ladite au moins une première surface d'appui (112) configurée pour amener ledit au moins un organe d'embrayage (130) au contact de ladite au moins une première butée (111) lorsque ledit au moins un organe d'embrayage (130) est mobile de ladite deuxième position (132) vers ladite première position (131) ; et/ou,
- ledit au moins un deuxième compteur (120) comporte ladite au moins une deuxième surface d'appui (122) configurée pour amener ledit au moins un organe d'embrayage (130) au contact de ladite au moins une deuxième butée (121) lorsque ledit au moins un organe d'embrayage (130) est mobile de ladite première position (131) vers ladite deuxième position (132).

10. Mécanisme d'affichage (100) selon la revendication 9, dans lequel ledit au moins un organe d'embrayage (130) comprend un bras d'appui (137) configuré pour être en appui ou appuyer sur ladite au moins une première surface d'appui (112) et/ou sur ladite au moins une deuxième surface d'appui (122).

11. Mécanisme d'affichage (100) selon la revendication 10, dans lequel ledit bras d'appui (137) comprend ledit galet (139) et/ou ledit patin.

## Patentansprüche

1. Anzeigemechanismus (100), umfassend:
- eine erste Zählvorrichtung (110), die so konfiguriert ist, dass sie mobil ist und eine erste Information anzeigt; wobei die erste Zählvorrichtung (110) eine erste Auflagefläche (112) umfasst;
- eine zweite Zählvorrichtung (120), die so konfiguriert ist, dass sie mobil ist und eine zweite Information anzeigt; wobei die zweite Zählvorrichtung (120) eine zweite Auflagefläche (122) umfasst; wobei die erste Zählvorrichtung (110) und die zweite Zählvorrichtung (120) koaxial und koplanar sind;
- ein Anzeigedrehteil (150), das konfiguriert ist, um die erste Information von der ersten Zählvorrichtung (110) anzuzeigen oder um die zweite Information von der zweiten Zählvorrichtung (120) anzuzeigen;
- ein Kopplungsorgan (130), das eine Laufrolle (139) oder eine Scheibe umfasst, die so konfiguriert ist, dass sie auf der ersten Auflagefläche (112) der ersten Zählvorrichtung (110) oder auf der zweiten Auflagefläche (122) der zweiten Zählvorrichtung (120) aufliegt; wobei das Kopplungsorgan (130) so konfiguriert ist, dass es das Anzeigedrehteil (150) zwischen einer ersten Position (131), um die erste Information von der ersten Zählvorrichtung (110) anzuzeigen und einer zweiten Position (132), um die zweite Information von der zweiten Zählvorrichtung anzuzeigen, bewegt; und
- ein Steuerorgan (140), das so konfiguriert ist, dass es das Kopplungsorgan (130) zwischen der mindestens einen ersten Position (131) und der mindestens einen zweiten Position bewegt und das Kopplungsorgan (130) in der ersten oder zweiten Position (131, 132) in Abhängigkeit von der ersten Zählvorrichtung (110) oder der zweiten Zählvorrichtung (112) hält.

2. Anzeigemechanismus (100) nach Anspruch 1, wobei das mindestens eine Kopplungsorgan (130) durch mindestens eine mechanische Verbindung (160) mit dem mindestens einen Anzeigedrehteil (150) und mit dem mindestens einen Steuerorgan (140) verbunden ist.

3. Anzeigemechanismus (100) nach Anspruch 2, wobei die mindestens eine mechanische Verbindung (160) eine Schwenkverbindung umfasst, die ein Klötzchen (161) umfasst, und das mindestens eine Kopplungsorgan (130) schwenkbar an dem mindestens einen Anzeigedrehteil (150) und/oder an dem mindestens einen Steuerorgan (140) angebracht ist.

4. Anzeigemechanismus (100) nach Anspruch 3, wobei das mindestens eine Anzeigedrehteil (150) oder das mindestens eine Steuerorgan (140) eine Nut (163) umfasst, die so konfiguriert ist, dass das die Schwenkverbindung des mindestens einen Kopplungsorgans (130) bildende Klötzchen (161) gleiten kann, oder das mindestens eine Kopplungsorgan (130) eine Nut (163) umfasst, die so konfiguriert ist, dass das die Schwenkverbindung des mindestens einen Anzeigedrehteils (150) oder des mindestens einen Steuerorgans (140) bildende Klötzchen (161) gleiten kann.

5. Anzeigemechanismus (100) nach einem der vorhergehenden Ansprüche, wobei das mindestens eine Kopplungsorgan (130) mindestens einen Betätigungsarm (136) umfasst; wobei das mindestens eine Steuerorgan (140) konfiguriert ist, um das mindestens eine Kopplungsorgan (130) mittels des mindestens einen Betätigungsarms (136) zu bewegen.

6. Anzeigemechanismus (100) nach Anspruch 4 und Anspruch 5, wobei der mindestens eine Betätigungsarm (136) die mechanische Verbindung (160) oder die Nut (163) umfasst.

7. Anzeigemechanismus (100) nach einem der vorhergehenden Ansprüche, wobei das mindestens eine Anzeigedrehteil (150) konfiguriert ist, sich mit einer ersten Geschwindigkeit zu bewegen, das mindestens eine Steuerorgan (140) konfiguriert ist, sich mit einer zweiten Geschwindigkeit zu bewegen, und das mindestens eine Kopplungsorgan (130) konfiguriert ist, sich zwischen der mindestens einen ersten Position (131) und der mindestens einen zweiten Position (132) zu bewegen, wenn sich die erste Geschwindigkeit des mindestens einen Anzeigedrehteils (150) von der zweiten Geschwindigkeit des mindestens einen Steuerorgans (140) unterscheidet.

8. Anzeigemechanismus (100) nach einem der vorhergehenden Ansprüche, wobei:
- die mindestens eine erste Zählvorrichtung (110) mindestens einen ersten Anschlag (111) umfasst, der konfiguriert ist, die Beweglichkeit des mindestens einen Kopplungsorgans (130) zu begrenzen, wenn das mindestens eine Kopplungsorgan (130) das mindestens eine Anzeigedrehteil (150) zu der mindestens einen ersten Position (131) antreibt, um die erste Information anzuzeigen und um vorzugsweise das mindestens eine Kopplungsorgan (130) anzuhalten, sodass das mindestens eine Anzeigedrehteil (150) die erste Information anzeigt; und/oder
- die mindestens eine zweite Zählvorrichtung (120) mindestens einen zweiten Anschlag (121) umfasst, der konfiguriert ist, die Beweglichkeit des mindestens einen Kopplungsorgans (130) zu begrenzen, wenn das mindestens eine Kopplungsorgan (130) das mindestens eine Anzeigedrehteil (150) zu der mindestens einen zweiten Position (132) antreibt, um die zweite Information anzuzeigen und vorzugsweise das mindestens eine Kopplungsorgan (130) anzuhalten, sodass das mindestens eine Anzeigedrehteil (150) die zweite Information anzeigt.

9. Anzeigemechanismus (100) nach Anspruch 8, wobei:
- die mindestens eine erste Zählvorrichtung (110) die mindestens eine erste Lagerfläche (112) umfasst, die konfiguriert ist, das mindestens eine Kopplungsorgan (130) mit dem mindestens einen ersten Anschlag (111) in Kontakt zu bringen, wenn das mindestens eine Kopplungsorgan (130) von der zweiten Position (132) zu der ersten Position (131) beweglich ist; und/oder
- die mindestens eine zweite Zählvorrichtung (120) die mindestens eine zweite Lagerfläche (122) umfasst, die konfiguriert ist, das mindestens eine Kopplungsorgan (130) mit dem mindestens einen zweiten Anschlag (121) in Kontakt zu bringen, wenn das mindestens eine Kopplungsorgan (130) von der ersten Position (131) zu der zweiten Position (132) beweglich ist.

10. Anzeigemechanismus (100) nach Anspruch 9, wobei das mindestens eine Kopplungsorgan (130) einen Lagerarm (137) umfasst, der so konfiguriert ist, dass er auf der mindestens einen ersten Lagerfläche (112) und/oder auf der mindestens einen zweiten Lagerfläche (122) aufliegt oder auf diese drückt.

11. Anzeigemechanismus (100) nach Anspruch 10, wobei der Lagerarm (137) die Laufrolle (139) und/oder die Scheibe umfasst.

## Claims

1. A display mechanism (100) comprising:
- a first counter (110) configured to be mobile and to indicate a first item of information; the first counter (110) comprising a first support surface (112);
- a second counter (120) configured to be mobile and to indicate a second item of information; the second counter (120) comprising a second support surface (122); said first counter (110) and said second counter (120) being coaxial and coplanar;
- a display mobile (150) configured to display said first item of information from said first counter (110) or to display said second item of information from said second counter (120);
- a coupling organ (130) comprising a runner (139) or a pad configured to bear on the first support surface (112) of the first counter (110) or on the second support surface (122) of the second counter (120); said coupling organ (130) being configured to move said display mobile (150) between a first position (131) so as to display said first item of information from the first counter (110) and a second position (132) so as to display said second item of information from the second counter; and,
- a control organ (140) configured to move said coupling organ (130) between said at least one first position (131) and said at least one second position and to hold the coupling organ (130) against the first counter (110) or the second counter (112) in the first or second position (131, 132).

2. The display mechanism (100) according to claim 1, in which said at least one coupling organ (130) is connected by at least one mechanical connection (160) to said at least one display mobile (150) and to said at least one control organ (140).

3. The display mechanism (100) according to claim 2, in which said at least one mechanical connection (160) comprises a pivot connection comprising a stud (161) and said at least one coupling organ (130) is pivotally mounted on said at least one display mobile (150) and/or on said at least one control organ (140).

4. The display mechanism (100) according to claim 3, in which said at least one display mobile (150) or said at least one control organ (140) comprises a groove (163) configured to enable said stud (161) forming said pivot connection of said at least one coupling organ (130) to slide, or said at least one coupling organ (130) comprises a groove (163) configured to enable said stud (161) forming said pivot connection of said at least one display mobile (150) or of said at least one control organ (140) to slide.

5. The display mechanism (100) according to any of the preceding claims, in which said at least one coupling organ (130) comprises at least one actuating arm (136); said at least one control organ (140) is configured to move said at least one coupling organ (130) by means of said at least one actuating arm (136).

6. The display mechanism (100) according to claim 4 and claim 5, in which said at least one actuating arm (136) comprises said mechanical connection (160) or said groove (163).

7. The display mechanism (100) according to any of the preceding claims, in which said at least one display mobile (150) is configured to move with a first velocity, said at least one control organ (140) is configured to move with a second velocity and said at least one coupling organ (130) is configured to move between said at least one first position (131) and said at least one second position (132) when said first velocity of said at least one display mobile (150) is different from said second velocity of said at least one control organ (140).

8. The display mechanism (100) according to any of the preceding claims, in which:
- said at least one first counter (110) comprises at least one first stop (111) configured to limit the mobility of said at least one coupling organ (130) when said at least one coupling organ (130) drives said at least one display mobile (150) to said at least one first position (131) so as to display said first item of information and preferably to stop said at least one coupling organ (130) so that said at least one display mobile (150) displays said first item of information; and/or,
- said at least one second counter (120) comprises at least one second stop (121) configured to limit the mobility of said at least one coupling organ (130) when said at least one coupling organ (130) drives said at least one display mobile (150) to said at least one second position (132) so as to display said second item of information and preferably to stop said at least one coupling organ (130) so that said at least one display mobile (150) displays said second item of information.

9. The display mechanism (100) according to claim 8, in which:
- said at least one first counter (110) comprises said at least one first bearing surface (112) configured to contact said at least one coupling organ (130) with said at least one first stop (111) when said at least one coupling organ (130) is mobile from said second position (132) to said first position (131); and/or,
- said at least one second counter (120) comprises said at least one second bearing surface (122) configured to contact said at least one coupling organ (130) with said at least one second stop (121) when said at least one coupling organ (130) is mobile from said first position (131) to said second position (132).

10. The display mechanism (100) according to claim 9, in which said at least one coupling organ (130) comprises a bearing arm (137) configured to bear or to press on said at least one first bearing surface (112) and/or on said at least one second bearing surface (122).

11. The display mechanism (100) according to claim 10, in which said bearing arm (137) comprises said runner (139) and/or said pad.
